# EUROPÄISCHE PATENTSCHRIFT

(11) **EP 0 660 048 B1**
(45) Veröffentlichungstag und Bekanntmachung des Hinweises auf die Patenterteilung: **14.03.2001**
(21) Anmeldenummer: 94119594.3
(22) Anmeldetag: 12.12.1994
(51) Int. Cl.: F24C 15/08

(54) **Backofenmuffel**
Cooking chamber
Enceinte de cuisson

(30) Priorität: 23.12.1993 DE 4344336
(43) Veröffentlichungstag der Anmeldung: 28.06.1995
(73) Patentinhaber: BSH Bosch und Siemens Hausgeräte GmbH, 81669 München (DE)
(72) Erfinder: Erdmann, Klaus, Dipl.-Ing. (FH), D-75015 Bretten (DE); Herzer, Karl, D-75015 Bretten (DE); Hintermayer, Manfred, D-76185 Karlsruhe (DE)

(56) Entgegenhaltungen:
- DE-A- 3 840 344
- FR-A- 2 561 357
- US-A- 4 245 615

## Beschreibung

Die vorliegende Erfindung bezieht sich auf eine Backofenmuffel, bestehend aus einzelnen, überlappend miteinander verbundenen Wandungsteilen und einer frontseitigen Öffnung (s., z.B., die FR-A-2 561 357). Fertigungstechnisch bietet es sich an, derartige Backofenmuffeln nicht aus einem Blechteil tiefzuziehen, sondern aus einzelnen gestanzten Blechteilen mit geringeren Verformungen vorzubilden und ggf. durch Abknickungen zu mantelförmigen Teilen der Backofenmuffel auszubilden. Die Einzelteile werden dann endgültig zu der Form der Backofenmuffel zusammengeschweißt und anschließend emailliert. Vorab ausgebildete Ausschnitte und Durchbrüche dienen der Aufnahme und Durchführung von Funktionseinheiten von außen ins Innere der Backofenmuffel. Dazu gehören beispielsweise die oberen Heizelemente, die die Oberwärme und/oder Grillhitze erzeugen, sowie Beleuchtung und Sensoren, insbesondere zur Temperaturerfassung. Dazuzuzählen sind auch Durchführungen zur Belüftung, u.a. zur Wrasenabführung.

Der vorliegenden Erfindung liegt nunmehr die Aufgabe zugrunde, die ursprünglichen Einzelteile der Backofenmuffel so auszugestalten und vorzufertigen, daß zum einen günstige Voraussetzungen für die Herstellung und zum anderen für die Zweckmäßigkeit einer Nutzung gegeben sind.

Eine Backofenmuffel, die diesen Anforderungen entspricht, ist erfindungsgemäß durch die Merkmale des Anspruchs 1 gekennzeichnet.

Die Ausgestaltung des Bodenwandungsteils stellt sicher, daß die Schweißnähte hin zu den Seitenwandungsteilen und dem Rückwandungsteil gegenüber der Bodenebene wesentlich angehoben wird. Sich am Boden der Backofenmuffel ansammelnde oder bewußt eingebrachte Flüssigkeit gelangt somit gesichert nicht in die Verbindungsfugen der miteinander verschweißten Wandungsteile, so daß eine wesentliche Ursache für Korrosion nicht mehr gegeben ist. Die wannenartige Ausgestaltung des Deckenwandungsteils eröffnet ihrerseits die Möglichkeit, gemäß einer Weiterbildung der Erfindung alle Funktionsteile durch das Deckenwandungsteil in die Ofenmuffel hineinzuführen bzw. zu versorgen. Insbesondere bietet sich der rückseitige, abgewinkelte Abschnitt des Deckenwandungsteils dazu an, daß in diesem Bereich die Durchführungen für den obenliegenden Heizkörper und den Thermofühler vorgesehen werden. Durch die Abkrümmung ist dieser Bereich auch eher versteift und das Rückwandungsteil bedarf entsprechender Behandlungen nicht. Ein besonderer Vorteil der erfindungsgemäßen Ausgestaltung der Backofenmuffel ist auch darin zu sehen, daß die eher aufwendiger zu erstellenden Wandungsteile, nämlich das Deckenwandungsteil und das Bodenwandungsteil für verschieden hohe Varianten von Backofenmuffeln einheitlich gefertigt werden können und lediglich die im wesentlichen platinenartig ausgebildeten Seitenwandungsteile und das Rückwandungsteil in unterschiedlichen Höhen gefertigt und bevorratet werden müssen.

Nach einer zweckmäßigen Weiterbildung ist die erfindungsgemäße Backofenmuffel dadurch gekennzeichnet, daß die Seitenwandungsteile an den der Rückwand zugwandten Rändern in die Ebene der Rückwand abgewinkelt ausgebildete Wandungsabschnitte aufweisen und daß das Rückwandungsteil mit im wesentlichen ebenen Randabschnitten ausgestaltet ist. Weiterhin ist es zweckmäßig, daß die Boden-, Decken- und Seitenwandungsteile an den der frontseitigen Öffnung zugewandten Rändern von dieser weggerichtete, Randabschnitte aufweisen und daß diese Randabschnitte mit einem in diesem Bereich im wesentlichen ebenen Öffnungsrahmenelement verbunden sind. Ein besonderer Vorteil dieser Maßnahmen besteht darin, daß das Rückwandungsteil aus dem Öffnungsrahmenelement gebildet werden kann, so daß Stanzabfälle weitestgehend vermieden sind.

Die erfindungsgemäße Backofenmuffel kann auch bevorzugt dahingehend weitergebildet sein, daß in der Deckenwandung parallel zu deren frontseitigem Rand verlaufend und in das Muffelinnere gerichtet eine Sicke eingeprägt ist. Hinter dieser Sicke liegt dann insbesondere der obere Heizkörper innerhalb der Muffel, so daß ein gewisser Berührungs- und Beschädigungsschutz gegeben ist und sich auch der im oberen Bereich der Backofenmuffel sich ansammelnde Wrasen vom Türbereich abgehalten und eher zur Wrasenaustrittsöffnung geleitet wird.

Die Erfindung ist anhand eines in der Zeichnung dargestellten Ausführungsbeispiels im folgenden näher beschrieben. Es zeigen:
- Fig. 1: eine Backofenmuffel in Explosions-Darstellung der Einzelteile,
- Fig. 2: eine abgebrochene Seitenansicht der Backofenmuffel im Bodenbereich und
- Fig. 3: eine abgebrochene Darstellung der Backofenmuffel im Deckenbereich.

Aus der Figur 1 sind die Wandungsteile einer Backofenmuffel in einem Zustand dargestellt, in dem diese noch nicht zu einer fertigen Backofenmuffel zusammengefügt und geschweißt sind. Dadurch ist deren prinzipielle Gestaltung gut ersichtlich. Das Bodenwandungsteil 1 und das Deckenwandungsteil 2 sind im wesentlichen gleichartig ausgestaltet, d.h. die den Seitenwandungsteilen 3 und 4 zugewandten Ränder 5 und 6 bzw. 7 und 8 und die dem Rückwandungsteil 9 zugewandten Ränder 10 bzw. 11 vom Bodenwandungsteil 1 und vom Deckenwandungsteil 2 sind diesen weiteren Wandungsteilen zugewandt abgewinkelt, so daß eine Art Wanne mit einer offenen Seite zur Türfront hin jeweils gebildet ist. Im Deckenwandungsteil ist eine längs der frontseitigen Öffnung verlaufende Sicke 12 angeordnet, die in die Backofenmuffel von oben hereinragt und - wie aus Figur 3 ersichtlich ist - einen eingesetzten oberen Heizkörper zur Frontseite hin abdeckt. Außerdem sind in das Deckenwandungsteil 2 Durchbrüche 13 und 14 zum einen für die Durchführung des oben in die Muffel eingebrachten Heizkörpers 15 und andererseits für eine Beleuchtung 16 eingebracht. Die beiden Seitenwandungsteile 3 und 4 sind gleichartig ausgestaltet und lediglich an ihren Front- und Rückseiten abgewinkelt, und zwar rückseitig mit Abschnitten 17 und 18, die in die Ebene der Rückwand 9 nach innen gerichtet sind und frontseitig mit Abschnitten 19 und 20, die von der Muffelöffnung weggerichtet sind.

Mit ähnlich ausgerichteten Ansätzen 24, 25 sind auch die Boden- und Deckenwandungsteile 1 und 2 ausgestattet. Daran wird ein in diesem Bereich im wesentlichen ebenes Öffnungsrahmenelement 21 flächig angesetzt und angeschweißt. Figur 2 zeigt, daß dieser Zusammenfügungsbereich ggf. mit einer Ofentürdichtung 22 abgedeckt ist.

Aus den Figuren 2 und 3 ist auch eine Variante zur Figur 1 angedeutet ersichtlich. Gemäß Figur 1 ist die Rückwand platinenartig durchgehend ausgebildet und schließt die Ofenmuffei endgültig ab. Gemäß Figur 2 ist diese Rückwand 9' als Zwischenwandung vorgesehen, hinter der noch ein Heißluftkasten 23 angefügt wird. Somit muß auch in diesem Falle die Rückwand mit Lochungen bzw. Schlitzen für den Durchtritt der Luft zum und vom Heißluftgebläse ausgestattet sein.

## Patentansprüche

1. Backofenmuffel, bestehend aus einzelnen, überlappend miteinander verbundenen Wandungsteilen und einer frontseitigen Öffnung, **dadurch gekennzeichnet**, daß der Bodenwandungsteil (1) und/oder der Dekkenwandungssteil (2) der Backofenmuffel in den den Seitenwandungsteilen (3, 6) und dem Rückwandungsteil (9) zugewandten Rändern zu besagten Wandungsteilen (3, 4, 9) zugewandt, wannenrandartig zum Innenraum der Muffel hochgezogen ausgebildete Abschnitte (5, 6, 10; 7, 8, 11) aufweisen, und daß die dem Deckenwandungsteil (2) und/oder dem Bodenwandungsteil (1) zugewandten Randabschnitte der Seitenwandungsteile (3, 4) und des Rückwandungsteils (9) im wesentlichen eben ausgebildet sind.

2. Backofenmuffel nach Anspruch 1, dadurch gekennzeichnet, daß die Boden-, Decken- und Seitenwandungsteile (1, 2, 3, 4) an den der frontseitigen Öffnung zugewandten Rändern von diesen rechtwinklig weggerichtete Randabschnitte (19, 20, 24, 25) aufweisen, und daß diese Randabschnitte (19, 20, 24, 25) mit einem in diesem Bereich wesentlichen Öffnungsrahmenelement (21) verbunden sind.

3. Backofenmuffel nach einem der Ansprüche 1 oder 2, dadurch gekennzeichnet, daß die Seitenwandungsteile (3, 4) in den dem Rückwandungsteil (9) zugewandten Rändern in die Ebene zum Rückwandungsteil (9) abgewinkelt ausgerichtete Wandabschnitte (17, 18) aufweisen, und daß der Rückwandungsteil (9) mit im wesentlichen ebenen Randabschnitten ausgestaltet ist.

4. Backofenmuffel nach einem der Ansprüche 1 bis 3, dadurch gekennzeichnet, daß in dem Rückwandungsteil (3, 4) bzw. dessen abgewinkelten Wandungsabschnitten Montageöffnungen (13, 14) für Backofenfunktionselemente, wie Grillheizkörper, Thermofühler, Beleuchtungseinrichtung, angeordnet sind.

5. Backofenmuffel nach einem der Ansprüche 1 oder 4, dadurch gekennzeichnet, daß in der Deckenwandung parallel zu deren frontseitigem Rand in das Muffelinnere gerichtet eine Sicke (12) eingeprägt ist.

## Claims

1. Baking oven muffle, consisting of individual wall parts connected together in overlapping manner and an opening at the front, characterised in that the base wall part (1) and/or the ceiling wall part (2) of the baking oven muffle has or have juxtaposed portions (5, 6, 10; 7, 8, 11) constructed to be drawn up towards to the interior of the muffle in the manner of a tub edge in the edges, which face the side wall parts (3, 6) and back wall part (9), to the said wall parts (3, 4, 9), and that the edge portions, which face the ceiling wall part (2) and/or the base wall part (1), of the side wall parts (3, 4) and the back wall part (9) are constructed to be substantially flat.

2. Baking oven muffle according to claim 1, characterised in that the base, ceiling and side wall parts (1, 2, 3, 4) at the edges facing the frontal opening have edge portions (19, 20, 24, 25) directed at right angles away from these, and that these edge portions (19, 20, 24, 25) are connected with an opening frame element (21) substantially in this region.

3. Baking oven muffle according to one of claims 1 and 2, characterised in that the side wall parts (3, 4) have wall portions (17, 18), which are oriented to be angled away in the plane to the back wall part (9), in the edges facing the back wall part (9), and that the back wall part (9) is formed with substantially flat edge portions.

4. Baking oven muffle according to one of claims 1 to 3, characterised in that mounting openings (13, 14) for baking oven functional elements, such as grill heater body, thermosensor and lighting device, are arranged in the back wall part (3, 4) or the angled-away wall portions thereof.

5. Baking oven muffle according to one of claims 1 and 4, characterised in that a corrugation (12), which is directed into the muffle interior, is impressed into the ceiling wall parallel to the frontal edge thereof.

## Revendications

1. Enceinte de cuisson, formée par des parties de paroi individuelles reliées les unes aux autres de manière à se chevaucher, et une ouverture sur le côté frontal, caractérisée en ce que la partie de paroi de fond (1) et/ou la partie de paroi de plafond (2) de l'enceinte de cuisson sont pourvues, au niveau des bords tournés vers les parties de paroi latérales (3, 6) et la partie de paroi arrière (9), de segments (5, 6, 10 ; 7, 8, 11) tournés vers lesdites parties de paroi (3, 4, 9) et exécutés de manière à être relevés vers l'espace intérieur de l'enceinte à la manière des bords d'une cuvette, et en ce que les segments de bordure des parties de paroi latérales (3, 4) et de la partie de paroi arrière (9) tournés vers la partie de paroi de plafond (2) et/ou la partie de paroi de fond (1) sont exécutés de manière essentiellement plane.

2. Enceinte de cuisson selon la revendication 1, caractérisée en ce que les parties de paroi de fond, de plafond et latérales (1, 2, 3, 4) sont pourvues, sur les bords tournés vers l'ouverture du côté frontal, de segments de bordure (19, 20, 24, 25) qui s'écartent de ces bords à angle droit, et en ce que ces segments de bordure (19, 20, 24, 25) sont reliés à un élément de cadre d'ouverture (21) essentiel dans cette zone.

3. Enceinte de cuisson selon l'une des revendications 1 ou 2, caractérisée en ce que les parties de paroi latérales (3, 4) sont pourvues, au niveau des bords tournés vers la partie de paroi arrière (9), de segments de paroi (17, 18) pliés et alignés dans le plan de la partie de paroi arrière (9), et en ce que la partie de paroi arrière (9) est pourvue de segments de bordure essentiellement plans.

4. Enceinte de cuisson selon l'une des revendications 1 à 3, caractérisée en ce que la partie de paroi arrière (3, 4) resp. ses segments de paroi pliés est/sont pourvu(e)/s d'ouvertures de montage (13, 14) pour des éléments fonctionnels du four, comme le corps chauffant du gril, la sonde de température, le dispositif d'éclairage.

5. Enceinte de cuisson selon l'une des revendications 1 ou 4, caractérisée en ce que la paroi de plafond est pourvue, parallèlement à son bord situé sur le côté frontal, d'une moulure (12) dirigée à l'intérieur de l'enceinte.
